# DEMANDE DE BREVET EUROPEEN

(11) **EP 1 522 301 A1**
(43) Date de publication de la demande: **13.04.2005**
(21) Numéro de dépôt: 04292362.3
(22) Date de dépôt: 05.10.2004
(51) Int. Cl.: A61G 17/08, E04H 13/00

(54) **Urne cinéraire**

(30) Priorité: 08.10.2003 FR 0311753
(71) Demandeur: Burte, Daniel, 54200 Menil la Tour (FR)
(72) Inventeur: Burte, Daniel, 54200 Menil la Tour (FR)
(74) Mandataire: Laget, Jean-Loup

(57) **Abrégé**

L'urne cinéraire est constituée par un bloc (1) évidé équipé d'un moyen de fermeture de l'évidement.

Ledit bloc (1) est un galet ou un éclat de rocher afin de proposer un bloc unique puisque façonné par la nature.

## Description

La présente invention concerne d'une manière générale le domaine des obsèques et plus précisément une urne cinéraire destinée à renfermer les cendres d'un défunt.

A l'heure actuelle, lorsqu'un défunt a demandé à être incinéré, la cérémonie d'obsèques est faite de manière usuelle avant la crémation.

Après la crémation, les cendres du défunt sont remises aux proches dans une urne cinéraire.

Les urnes cinéraires usuellement proposées sont d'aspect assez impersonnel.

Des urnes cinéraires sont par exemple connues des FR 2 809 614, AU 86 621/82 et EP 519 417 .

L'urne cinéraire proposée dans le FR 2 809 614 est une plaque parallélépipédique constituée de deux pièces usinées et positionnées l'une par rapport à l'autre de manière à constituer entre elles un logement pour les cendres du défunt.

Le AU 82 321/82 propose de réaliser des urnes cinéraires par moulage de terre ou d'argile, tandis que le EP 519 417 propose de façonner un bloc et de traiter sa surface, afin de lui donner l'aspect d'une pierre.

Bien qu'ayant des formes différentes, ces urnes cinéraires sont toutes obtenues par façonnage, de manière industrielle, et un grand nombre d'urnes cinéraires est fabriqué pour chaque forme.

Par ailleurs, les emplacements tels que columbariums ou funérariums prévus pour les entreposer sont également impersonnels. Ils sont de plus peu propices au recueillement.

Dans cet environnement, les familles se sentent alors peu à l'aise pour honorer leur défunt.

L'invention tend à proposer une urne cinéraire d'aspect tel que la famille puisse l'identifier à son défunt, qui est aisément transportable et peut être installée facilement en tout lieu choisi par la famille.

A cet effet, l'invention concerne une urne cinéraire constituée par un bloc évidé équipé d'un moyen de fermeture de l'évidement, caractérisée en ce que ledit bloc est un galet ou un éclat de rocher afin de proposer un bloc unique, puisque façonné par la nature.

L'urne cinéraire selon l'invention est encore remarquable en ce que :
- l'évidement est bordé d'un filet,
- le moyen de fermeture est un couvercle fermant hermétiquement l'évidement,
- deux orifices sont percés dans l'épaisseur du matériau de part et d'autre du filet bordant l'évidement,
- des tiges de fixation sont positionnées dans lesdits orifices et solidarisées au bloc,
- un manchon fileté intérieurement est positionné et fixé dans chaque orifice,
- une tige de fixation est vissée dans ledit manchon.

L'invention concerne également un support pour urne cinéraire selon l'invention, caractérisé en ce qu'il est constitué par une plaque traversée par des orifices destinés respectivement au positionnement des tiges de fixation de l'urne, de pieux de fixation du support dans le sol et à la plantation de végétaux à travers le support.

L'invention sera mieux comprise grâce à la description qui va suivre donnée à titre d'exemple non limitatif en référence aux dessins annexés dans lesquels :
- la figure 1 est une vue en perspective d'un exemple de réalisation de l'urne cinéraire selon l'invention,
- la figure 2 est une vue de dessous de l'urne cinéraire de la figure 1, avec son évidement ouvert,
- la figure 3 est une vue de dessous de l'urne cinéraire de la figure 1 prête à être positionnée sur un support,
- la figure 4 est une vue de dessus d'un exemple de réalisation d'un support pour une ume cinéraire selon l'invention,
- la figure 5 est une vue en perspective d'un exemple d'installation d'une urne cinéraire selon l'invention.

Comme visible au dessin ume cinéraire est globalement constituée par un bloc 1.

Dans l'exemple de réalisation représenté au dessin, ledit bloc 1 est constitué par un galet.

En variante, suivant l' invention, ledit bloc 1 est constitué par un éclat de rocher.

L'utilisation d'un galet ou d'un éclat de rocher permet de proposer des urnes qui sont toutes de formes différentes, donc originales ; chaque bloc 1 est en effet unique, puisque façonné par la nature.

Le bloc 1 est usiné afin de constituer un évidement 3 bordé d'un filet 30. Cet évidement 3 est destiné à recevoir les cendres du défunt et à être fermé de manière hermétique par un couvercle 31.

Suivant une variante de réalisation non représentée au dessin, des saignées peuvent être formées de part et d'autre du filet 30 afin d'y faire coulisser le couvercle 31 lors de sa mise en place.

Ledit couvercle 31 est par exemple fixé sur le filet 30 par une résine de type connu, polyester ou époxy, ou par une coulée de plomb.

Dans l'exemple représenté au dessin, le galet mis en oeuvre pour former l'urne 1 présente une face 2 sensiblement plane dans laquelle est creusé l'évidement 3.

La présence d'une telle face plane 2 n'est pas indispensable, la mise en place du couvercle 31 sur le filet 30 bordant l'évidement 3 créant une telle face plane permettant de poser l'urne 1. Une telle face plane 2 permet toutefois de manière intéressante d'améliorer la stabilité de l'urne et de faciliter sa mise en place, tant provisoire que définitive.

Deux orifices 20 sont percés dans l'épaisseur du matériau de part et d'autre du filet 30 bordant l'évidement 3, dans la face plane 2 lorsque celle-ci existe. Des tiges de fixation 21 telles que des tiges filetées sont positionnées dans ces orifices 20 et solidarisées au bloc par exemple par collage en remplissant lesdits orifices d'un produit tel que du ciment, de la colle ou de la résine.

La présence de ces tiges filetées 21 permet de fixer le bloc 1 constituant l'urne à un support 4.

Suivant une variante de réalisation non représentée au dessin, un manchon fileté intérieurement est positionné et fixé, par exemple par collage, dans chaque orifice 20.

Les tiges de fixation 21 sont alors vissées dans lesdits manchons au cours de la fixation du bloc 1 sur le support 4.

Lesdites tiges filetées 21 sont introduites dans des orifices 42 débouchant dudit support 4 et des écrous 22 sont vissés sur leurs extrémités.

Les figures 4 et 5 montrent un exemple de réalisation d'un tel support 4.

Dans l'exemple représenté au dessin, le support 4 est une plaque, par exemple métallique, ceinturée par un rebord 41 afin d'augmenter sa résistance mécanique et traversée par des orifices 42 destinés au positionnement des tiges de fixation 21 de l'urne 1, des orifices 43 destinés au positionnement de pieux de fixation du support 4 dans le sol et des orifices 44, 45 de formes et dimensions variables destinés à permettre la plantation de végétaux à travers le support 4.

Plusieurs séries d'orifices 42 destinés à la fixation de l'urne 1 sont de préférence prévues afin de permettre le réglage de la position de ladite ume par rapport au support 4.

Les orifices 42 et 43 destinés à permettre le passage des tiges de fixation et des pieux sont de préférence oblongs.

Le support 4 est par exemple de dimensions telles qu'il est possible de positionner plusieurs tels supports côte à côte sur une tombe. A titre d'exemple non limitatif, une tombe mesurant souvent 1 m de large et 2 m ou 2,5 m de long, le support 4 peut avantageusement être un carré de 50 centimètres de côté.

Une famille désirant rassembler en un même lieu les urnes 1 renfermant les cendres de ses défunts peut ainsi disposer jusqu'à huit ou dix urnes sur une tombe familiale.

Suivant une variante non représentée au dessin, un support 4 permettant la fixation de plusieurs urnes peut également être proposé.

L'utilisation selon l'invention, de galets ou d'éclats de rocher pour former une urne cinéraire, fournit aux familles un choix de formes uniques qu'ils peuvent identifier à leurs défunts.

En positionnant le support 4 auquel est fixée l'urne 1 sur le sol et en le recouvrant de graviers on obtient, très simplement et sans qu'il soit nécessaire d'avoir recours à des moyens de terrassement, un monument funéraire que la famille du défunt peut installer elle-même par exemple en un lieu particulièrement apprécié par le défunt.

Comme visible à la figure 5, il est également possible de mettre en place une colonne 40 entre le support 4 et l'urne 1.

La mise en oeuvre d'une telle colonne rend possible soit l'enfouissement du support dans le sol à une profondeur correspondant à la hauteur de ladite colonne pour faciliter la mise en place de végétaux, soit la présentation de l'urne 1 au-dessus du sol.

Lors de l'utilisation d'une telle colonne, les tiges de fixation 21 peuvent assurer soit la fixation de l'urne 1 à la colonne 40, soit, en étant allongées, la fixation de l'urne 1 au support 4.

L'urne cinéraire selon l'invention est facile à manipuler et à installer par la famille du défunt.

Lors de la cérémonie funéraire, l'urne 1 est par exemple posée sur une table ou positionnée sur un plateau support permettant de la transporter en l'exposant aux participants.

De manière usuelle, une inscription est par exemple gravée dans le bloc constituant l'urne 1, éventuellement après polissage de la surface.

## Revendications

1. Urne cinéraire constituée par un bloc (1) évidé équipé d'un moyen de fermeture (31) de l'évidement (3), **caractérisée en ce que** ledit bloc est un galet ou un éclat de rocher afin de proposer un bloc unique puisque façonné par la nature.

2. Ume selon la revendication 1, **caractérisée en ce que** l'évidement (3) est bordé d'un filet (30).

3. Urne selon l'une quelconque des revendications précédentes, **caractérisée en ce que** le moyen de fermeture est un couvercle (31) fermant hermétiquement l'évidement (3).

4. Ume selon l'une quelconque des revendications 1 à 3, **caractérisée en ce que** deux orifices (20) sont percés dans l'épaisseur du matériau de part et d'autre du filet (30) bordant l'évidement (3).

5. Urne selon la revendication 4, **caractérisée en ce que** des tiges de fixation (21) sont positionnées dans lesdits orifices (20) et solidarisées au bloc.

6. Urne selon la revendication 4, **caractérisée en ce que** un manchon fileté intérieurement est positionné et fixé dans chaque orifice (20).

7. Ume selon la revendication 6, **caractérisée en ce que** une tige de fixation (21) est vissée dans ledit manchon.

8. Support pour urne cinéraire selon l'une quelconque des revendications 1 à 7, **caractérisé en ce qu'**il est constitué par une plaque traversée par des orifices (42, 43, 44, 45) destinés respectivement au positionnement des tiges (21) de fixation de l'urne (1), de pieux de fixation du support (4) dans le sol et à la plantation de végétaux à travers le support (4).
